# EUROPÄISCHE PATENTSCHRIFT

(11) **EP 1 763 866 B1**
(45) Veröffentlichungstag und Bekanntmachung des Hinweises auf die Patenterteilung: **07.10.2009**
(21) Anmeldenummer: 05743129.8
(22) Anmeldetag: 03.05.2005
(51) Int. Cl.: G10K 9/122

(54) **VERFAHREN ZUR HERSTELLUNG EINES MEMBRANTOPFES FÜR EINEN ULTRASCHALLWANDLER**
METHOD OF MANUFACTURING A MEMBRANE WELL FOR AN ULTRASONIC TRANSDUCER
PROCEDE DE FABRICATION D'UNE CUVE A MEMBRANE DESTINEE A UN CONVERTISSEUR A ULTRASONS

(30) Priorität: 29.06.2004 DE 102004031310
(43) Veröffentlichungstag der Anmeldung: 21.03.2007
(73) Patentinhaber: ROBERT BOSCH GMBH, 70442 Stuttgart (DE)
(72) Erfinder: KALBHENN, Micha, 70806 Kornwestheim (DE); RAPPS, Peter, 76227 Karlsruhe (DE); HARTIG, Oliver, 71032 Boeblingen (DE)
(86) Internationale Anmeldenummer: PCT/EP2005/052008
(87) Internationale Veröffentlichungsnummer: WO 2006/000494

(56) Entgegenhaltungen:
- EP-A- 0 802 521
- WO-A-03/045586
- DE-A- 10 023 065
- US-A- 3 638 052
- WONDRIS E F: "Surface coating" ENCYCLOPAEDIA BRITANNICA, [Online] 2005, XP002344583 Gefunden im Internet: URL:http://search.eb.com/eb/article-81466> [gefunden am 2005-09-13]

## Beschreibung

### Stand der Technik

Die Erfindung geht aus von einem Membrantopf für einen Ultraschallwandler nach der Gattung des Hauptanspruchs. Es sind schon Ultraschallsensoren bekannt, die zur Abstandsmessung zwischen Fahrzeugen und Hindernissen verwendet werden. Die Sensoren verfügen über eine schwingfähige Membran, die im allgemeinen über ein Piezoelement in Resonanz zu einer Schwingung angeregt wird. Das hierdurch erzeugte Schallsignal wird von der Membran des Ultraschallsensors ausgestrahlt, von einem Hindernis reflektiert und von dem gleichen oder einem benachbarten Ultraschallsensor wieder aufgefangen. Aus der Laufzeit kann der Abstand des Sensors zu dem Hindernis bestimmt werden. Im Allgemeinen ist das Piezoelement am Boden eines Membrantopfes angeordnet, der z.B. im Stoßfänger des Fahrzeugs montiert ist, wobei das Piezoelement mit einer Auswerteelektronik derart verbunden ist, dass die Gesamtheit der Einrichtung den entsprechenden Ultraschallsensor bildet. Damit der von dem Piezoelement erzeugte Schall entsprechend abgestrahlt bzw. auch empfangen werden kann, sind die Membrantöpfe so geformt, dass sie eine Eigenresonanz im Bereich der verwendeten Ultraschallwellen aufweisen. Die Resonanz wird dabei durch die Abmessungen und die Schwingungseigenschaften des Membrantopfes bestimmt, insbesondere durch die Schichtdicke der Membran.

Als Material für die Membrantöpfe wird bevorzugt ein Metall, insbesondere Aluminium, oder ein Keramikmaterial verwendet. Damit die Sensoren nicht unnötig in der Fahrzeugkontur auffallen und damit die Sensoren vor Umwelteinflüssen geschützt werden können, ist es erforderlich, die Sensoren mit entsprechenden Beschichtungen bzw. Lackierungen zu versehen. Je nach Material können diese Schichten jedoch nicht unmittelbar auf den Membrantopf aufgetragen werden. Eine Vielzahl von Materialien haftet entweder nicht hinreichend oder beeinflusst die Schallausbreitung der Ultraschallwellen schädlich. Je nach Schichtdicke kann die Auftragung auch dazu führen, dass die Resonanzfrequenz des Membrantopfes insgesamt verändert wird, so dass die Membran nicht mehr in Resonanz zur Schwingung angeregt werden kann.

Aus der WO 03/045586 A1 ist ein Ultraschallwandler bekannt, bei der eine Wandlermembran zur besseren elektrischen Kontaktierung mit einer Nickelschicht bzw. mit einer Nickelphosphorschicht (NiP) galvanisch oder nasschemisch beschichtet wird.

Aus der US 3,638,052 ist bereits ein Ultraschallsensor bekannt, bei der für ein Aussenden und Empfangen von Ultraschallwellen eine Aluminiummembran verwendet wird.

Aus der DE 100 23 065 A1 ist ein Ultraschallsensor bekannt, der ein Gehäuse und eine Membran aufweist, wobei die nach außen gewandte Oberfläche der Membran eine Chromschicht frägt.

### Vorteile der Erfindung

Ein erfindungsgemäßes Verfahren zur Herstellung eines Membrantopfes mit den Merkmalen des Hauptanspruchs hat dagegen den Vorteil, dass die Membran zumindest an der Außenseite des Membrantopfes mit einer galvanischen Beschichtung versehen wird. Eine galvanische Beschichtung hat den Vorteil, dass sie sich fest mit dem Grundmaterial des Membrantopfes verbindet und zudem in einer gleichmäßigen Dicke aufgetragen wird. Hierdurch können Inhomogenitäten und damit Störungen des Schwingungsverhaltens der Membran verhindert werden. Gegenüber Lackierungen können hierdurch gegebenenfalls dünnere, gleichmäßige Schichten aufgetragen werden.

Durch die in den Unteransprüchen aufgeführten Maßnahmen sind vorteilhafte Weiterbildungen und Verbesserungen des im Hauptanspruch angegebenen Verfahrens möglich. Besonders vorteilhaft ist, dass auf den Membrantopf eine Chromschicht, insbesondere eine mikroporöse Chromschicht aufgetragen wird. Eine derartige Chromschicht bietet ein gutes optisches Erscheinungsbild des Sensors und kann gegebenenfalls farblich angepasst werden.

Ferner ist es vorteilhaft, vor der Chrombeschichtung Zwischenschichtungen aufzubringen, die eine Korrosionsbeständigkeit der Chromschicht erhöhen. Hierzu werden bevorzugt Schichten aufgetragen, die Kupfer und/oder Nickel enthalten, und die ebenfalls bevorzugt galvanisch aufgetragen werden. Hierdurch kann eine elektrochemische Trennung zwischen dem Aluminium und dem Chrom erreicht werden.

Erfindungsgemäß wird der unbeschichtete Membrantopf in seiner Resonanzfrequenz derart verändert, dass erst der beschichtete Membrantopf die gewünschte Resonanzfrequenz aufweist. Hierdurch hat ein beschichteter Membrantopf die gleiche Leistungsfähigkeit im gewünschten Frequenzbereich wie ein bisher üblicher, unbeschichteter Membrantopf.

Ferner ist es vorteilhaft, die einen Hohlbereich des Membrantopfs bildenden Wände des Membrantopfes in einer variablen Dicke auszugestalten, so dass durch die dickeren Wandbereiche ein Membranbereich geformt wird, der somit das Ultraschallsignal in einen gewünschten Richtungsbereich abgibt.

### Zeichnung

Ausführungsbeispiele der Erfindung sind in der Zeichnung dargestellt und in der nachfolgenden Beschreibung näher erläutert. Es zeigen
Figur 1 eine Aufsicht von einer offenen Seite auf einen erfindungsgemäßen Membrantopf,
Figur 2 einen Querschnitt durch einen erfindungsgemäßen Membrantopf,
Figur 3 eine perspektivische Darstellung eines erfindungsgemäßen Membrantopfs.

### Beschreibung des Ausführungsbeispiels

Der Membrantopf kann für beliebige Anwendungen eingesetzt werden. Insbesondere ist eine Verwendung vorteilhaft für eine Verwendung in einem Kraftfahrzeug, da hierbei einerseits eine hohe Korrosionsbeständigkeit gegenüber Witterungseinflüssen und z.B. auch Streusalz gegeben sein muss, während andererseits ein akzeptables Aussehen des Sensors ebenfalls erforderlich ist. Die vorliegende Erfindung wird daher im Folgenden an einen Membrantopf für eine Verwendung in einem Ultraschallabstandssystem für ein Kraftfahrzeug erläutert.

In der Figur 2 ist ein Querschnitt des Membrantopfes 1 dargestellt, wobei ein Hohlbereich 2 von den Wänden 3 des Membrantopfes eingeschlossen wird. Der Membrantopf ist an einer Seite durch die Membran 4 begrenzt, an deren dem Hohlbereich 2 zugewandter Innenseite für den Sende- und Empfangsvorgang des Ultraschallsignals ein Piezoelement 5 eingesetzt wird, das hier lediglich angedeutet wird und das mit einer Auswerteelektronik, die in der Zeichnung nicht dargestellt ist, verbunden wird Das der Membran 4 gegenüberliegende Ende des Hohlbereichs 2 des Membrantopfes 1 ist offen, so dass hier die elektrischen Zuleitungen und/oder die Auswerteelektronik in den Membrantopf eingebracht werden können. Die Membran 4 ist wesentlich dünner ausgeführt, als die Wände 3 des Membrantopfes, so dass der von dem Piezoelement erzeugte Schall möglichst nur verhältnismäßig schwach an die Wände 3 des Membrantopfes weitergeleitet wird. Hierdurch soll eine Schallweiterleitung, die andere Sensoren stören könnte, verhindert werden. Zur Halterung in einer geeigneten Einbaueinheit sind die Wände 3 des Membrantopfes 1 mit einer umlaufenden Nut 6 versehen, mit der der Membrantopf 1 in eine geeignete Halteeinheit eingesetzt werden kann. Wie aus der Figur 1 ersichtlich ist, ist die Membranfläche 4 nicht kreisförmig ausgeführt, wie die Außenkontur des Membrantopfes, sondern weist eine nahezu rechteckige Grundstruktur auf. Das Piezoelement 5 ist in der Figur 1 nicht dargestellt und wird bevorzugt zentral auf der Membran 4 angeordnet. In der Figur 2 ist eine Beschichtung 7 des Membrantopfes durch eine gestrichelte Linie angedeutet.

In einer bevorzugten Ausführung ist der Membrantopf 1 aus Aluminium gebildet. Auf das Aluminium wird zunächst galvanisch eine Kupferschicht aufgebracht, die eine Dicke von mindestens 15 µm aufweist. Hierauf wird eine Glanznickelschicht mit einer Dicke von etwa 10 µm und anschließend eine Halbglanznickelschicht mit einer Dicke von 30 µm aufgetragen. Diese Zwischenschichten, die der Korrosionsbeständigkeit dienen, werden letztlich mit einer Chrombeschichtung abgedeckt, die vorzugsweise mikroporös ausgeführt ist. Die Dicke der Chrombeschichtung beträgt vorzugsweise 0,25 µm. Da die Beschichtung galvanisch durchgeführt wird, erfolgt diese Beschichtung vor einem weiteren Zusammenbau des Sensors, insbesondere vor einem Anbringen des Piezoelements.

Aufgrund der Steifigkeit der abgeschiedenen Materialien erhält man bei einer derartigen Beschichtung einen Frequenzverschub des beschichteten Membrantopfes gegenüber dem unbeschichteten Membrantopf zu höheren Resonanzfrequenzen. Der beschichtete Membrantopf weist daher nicht mehr seine ursprüngliche Resonanzfrequenz auf, die in einer Ausführungsform z.B. 56 KHz beträgt. Um zu erreichen, dass auch der beschichtete Membrantopf eine Resonanz der gewünschten Frequenz aufweist, wird die Schichtdicke der Membran derart vermindert, dass die Resonanz des unbeschichteten Membrantopfes in diesem Fall von 56 KHz auf ca. 52 KHz vermindert wird. Hierdurch wird erreicht, dass das Gesamtsystem, also der beschichtete Membrantopf wieder die Sollfrequenz von 56 KHz erreicht. Der verchromte Sensor verfügt damit über die gewünschte Leistungsfähigkeit im gesamten Frequenzbereich.

Während der Membrantopf einen Durchmesser von bevorzugt 15 mm hat, weist der Membrantopf eine Höhe von etwa 10 mm auf. Die Membrandicke wird in einem Bereich von 0,61 bis 0,63 mm gewühlt. Gegenüber einem unbeschichteten Sensor wird hierbei die Membrandicke um etwa 1 mm verringert.

## Patentansprüche

1. Verfahren zur Herstellung eines Membrantopfes für einen Ultraschallwandler mit einer Wandung (3) zum Tragen einer Membran (4), die zu Schwingungen anregbar ist, wobei der Membrantopf (1) zumindest im Bereich der Membran (4) zumindest an der Außenseite des Membrantopfes (1) mit einer galvanischen Beschichtung (7) versehen wird **dadurch gekennzeichnet, dass** eine Dicke der Membran (4) so gewählt wird, dass der Membrantopf (1) nach einem Aufbringen der galvanischen Schicht (7) eine vorgegebene Resonanzfrequenz aufweist.

2. Verfahren zur Herstellung eines Membrantopfes nach Anspruch 1, **dadurch gekennzeichnet, dass** die galvanische Beschichtung (7) mindestens eine Chromschicht aufweist.

3. Verfahren zur Herstellung eines Membrantopfes nach Anspruch 2, **dadurch gekennzeichnet, dass** eine Kupferschicht, eine Glanznickelschicht und/oder einer Halbglanznickelschicht auf dem Membrantopf (1) zum Tragen der Chromschicht galvanisch aufgetragen werden.

4. Verfahren zur Herstellung eines Membrantopfes nach Anspruch 3, **dadurch gekennzeichnet, dass** auf der Chromschicht eine Lackschicht angeordnet wird.

5. Verfahren zur Herstellung eines Membrantopfes nach einem der vorherigen Ansprüche, **dadurch gekennzeichnet, dass** die Wandung (3) einen Hohlbereich (2) einschließt, wobei die Wandung eine variablen Dicke aufweist.

## Claims

1. Method of manufacturing a diaphragm cup for an ultrasonic transducer with a wall (3) for supporting a diaphragm (4) which can be made to vibrate, the diaphragm cup (1) being provided with an electrodeposited coating (7) at least in the region of the diaphragm (4), at least on the outside of the diaphragm cup (1), **characterized in that** a thickness of the diaphragm (4) is chosen such that the diaphragm cup (1) has a predetermined resonant frequency after the electrodeposited layer (7) has been applied.

2. Method of manufacturing a diaphragm cup according to Claim 1, **characterized in that** the electrodeposited coating (7) comprises at least one chrome layer.

3. Method of manufacturing a diaphragm cup according to Claim 2, **characterized in that** a copper layer, a glossy nickel layer and/or a semi-glossy nickel layer are electrodeposited on the diaphragm cup (1) to carry the chrome layer.

4. Method of manufacturing a diaphragm cup according to Claim 3, **characterized in that** a lacquer layer is arranged on the chrome layer.

5. Method of manufacturing a diaphragm cup according to one of the preceding claims, **characterized in that** the wall (3) encloses a hollow area (2), the wall having a variable thickness.

## Revendications

1. Procédé de fabrication d'un godet à membrane pour un convertisseur d'ultrasons, qui présente une paroi (3) qui porte une membrane (4) qui peut être amenée à vibrer, au moins la partie du godet (1) à membrane occupée par la membrane (4) et le côté extérieur du godet (1) à membrane étant dotés d'un revêtement galvanique (7),
**caractérisé en ce que**
l'épaisseur de la membrane (4) est sélectionnée de telle sorte que le godet (1) à membrane présente une fréquence de résonance prédéterminée après l'application de la couche galvanique (7).

2. Procédé de fabrication d'un godet à membrane selon la revendication 1, **caractérisé en ce que** le revêtement (7) présente au moins une couche de chrome.

3. Procédé de fabrication d'un godet à membrane selon la revendication 2, **caractérisé en ce que** pour porter la couche de chrome, on dépose par voie galvanique une couche de cuivre, une couche brillante de nickel et/ou une couche semi-brillante de nickel sur le godet (1) à membrane.

4. Procédé de fabrication d'un godet à membrane selon la revendication 3, **caractérisé en ce qu'**une couche de vernis est placée sur la couche de chrome.

5. Procédé de fabrication d'un godet à membrane selon l'une des revendications précédentes, **caractérisé en ce que** la paroi (3) comprend une partie creuse (2), la paroi ayant une épaisseur variable.
